# EUROPÄISCHE PATENTSCHRIFT

(11) **EP 1 641 540 B1**
(45) Veröffentlichungstag und Bekanntmachung des Hinweises auf die Patenterteilung: **18.03.2009**
(21) Anmeldenummer: 04738818.6
(22) Anmeldetag: 30.06.2004
(51) Int. Cl.: A63B 69/36

(54) **Trainingsgerät für Golfschwünge**
Training apparatus for a golf swing
Appareil d'entraînement pour le swing de golf

(30) Priorität: 02.07.2003 DE 10329920; 26.11.2003 DE 10355174
(43) Veröffentlichungstag der Anmeldung: 05.04.2006
(73) Patentinhaber: THÖRMER, Dieter, 42781 Haan (DE)
(72) Erfinder: THÖRMER, Dieter, 42781 Haan (DE)
(74) Vertreter: Demski, Siegfried
(86) Internationale Anmeldenummer: PCT/DE2004/001372
(87) Internationale Veröffentlichungsnummer: WO 2005/002687

(56) Entgegenhaltungen:
- WO-A-02/15984
- GB-A- 2 280 118
- US-A- 1 634 102
- US-A- 1 944 942
- US-A- 5 984 798

## Beschreibung

Die Erfindung betrifft ein Trainingsgerät für Golfschwünge mit zwei durch eine Halterung zumindest teilweise beabstandet zueinander und in einer zur Horizontalen geneigt verlaufenden Ebene angeordnete Führungsringe, die elliptisch und geschlossen ausgebildet sind und an die ein Golfschläger anlegbar sowie entlang einer Ideallinie für einen Golfschwung führbar ist.

Bekanntlich kann man den Golfschwung über die Anleitung eines Trainers oder mit Hilfe eines Gerätes erlernen. Golfschwungtrainingsgeräte basieren in der Regel darauf, den Bewegungsapparat des Golfspielers einzuschränken, um ihm dadurch Freiheitsgrade zur Ausführung von nicht idealen Bewegungen zu nehmen und dadurch zu einem optimierten Golfschwung zu führen. Diese Geräte haben jedoch den Nachteil, dass der lernende Golfspieler seine Technik häufig ausschließlich in Präsenz dieses Gerätes optimiert und sich dadurch in Abwesenheit dieser Golfschwungtrainingsgeräte ohne Bewegungseinschränkung zu Fehltechniken verleiten lässt. Beispielsweise offenbart die japanische Patentschrift JP 2.001.104.531 ein Gurtsystem, das vom lernenden Golfspieler um die Hüfte getragen wird und die Arme des Lernenden über einen Gurt zum Hüftgürtel in ihren Freiheitsgraden stark einschränkt, um so ein der Golfschwungtechnik zuwider laufendes zu weites Ausholen des Aufschlagenden zu unterdrücken. Des Weiteren lassen diese System dem Lernenden zu wenig Freiheitsgrade, das Ansprechen, den Schwung, Durchschwung und den Abschwung unter individuellen Bewegungsabläufen zu optimieren.

Um den Golfschwung entlang einer Kreislinie mit weniger Bewegungseinschränkung zu erlernen, existieren Golfschwungtrainingsgeräte, die an ein schräg aufgestelltes Rhönrad erinnern und dem lernenden Golfspieler eine Führungslinie bieten, um den Golfsschläger während des Schwungs abzustützen. Diese Golftrainingsgeräte haben jedoch den Nachteil, dass zwar der Golfschläger entlang des Schaftes dieser Ideallinie folgen kann, jedoch wird die Position und die relative Stellung des Golfschlägers innerhalb dieser Ideallinie nicht berücksichtigt. Ein Verkannten ist möglich, dadurch ist der erzielbare Lerneffekt nur äußerst gering.

Aus der GB 22 80 118 A1 ist ein Golftrainingsgerät bekannt, welches aus zwei Ringen besteht, zwischen denen der Golfschläger geführt wird. Der übende Spieler hat somit nicht die notwendigen Freiheitsgrade, um einen verbesserten Golfschwung zu üben, da er einer Zwangsführung durch die beiden Ringe unterliegt. Zudem kann durch die vorgegebene Zwangsführung nicht ausgeschlossen werden, dass der Golfschläger unter einem falschen Ansprechwinkel gehalten wird, sodass die Übung nicht entlang der idealisierten Schwungebene geführt wird.

Aus der WO 02/15984 A ist ebenfalls die Zwangsführung eines Schlägers zwischen den beiden Ringen vorgesehen, sodass die angegebenen Nachteile zur GB 22 80 118 A1 hier ebenfalls zutreffend sind.

Aus dem US-Patent 1,944,942 ist ein Golftrainingsgerät offenbart, welches aus zwei unterschiedlich geformten Ringen besteht, die eine verbesserte Führung des Golfschlägers im oberen Todpunkt ermöglichen, wobei ein Ring in derart geformt ist, dass der Golfschläger aus der Schwungebene heraus bewegt wird und der zweite Ring zur Begrenzung der Schlägerbewegung vorgesehen ist.

Aus dem US-Patent 5,984,798 ist ferner ein Verfahren und ein Apparat bekannt, welcher eine ringförmige Anordnung aufweist, indem ein Golfspieler stehend einen Abschlag ausführen kann. Ziel des Verfahrens und der Apparatur ist es, mit Hilfe von Sensoren die Geschwindigkeit des Golfschlägers während des Golfschwungs festzustellen.

Aufgabe der vorliegenden Erfindung ist es daher, ein Trainingsgerät zur Verfügung zu stellen, das dem lernenden Golfspieler keine Bewegungsfreiheit nimmt und eine Ideallinie zur Übung des Golfschwungs zur Verfügung stellt, wobei dem Lernenden die Möglichkeit gegeben wird, den Winkel des Golfschlägers besser zu kontrollieren und insbesondere den Abschwung zu optimieren.

Die Aufgabe wird erfindungsgemäß dadurch gelöst, dass die Führungsringe jeweils eine Führungsfläche aufweisen, die zu einer Seite der Ebene der Führungsringe weisen und von dieser Seite frei zugänglich angeordnet sind. Weitere vorteilhafte Ausgestaltungen der Erfindung ergeben sich aus den Unteransprüchen.

Durch die erfindungsgemäße Ausbildung von Führungsringen besteht für einen Golfspieler die Möglichkeit, seinen Golfschläger entlang beider Führungsringe in Anlage zu bringen und den Schwung durchzuführen. Hierbei kann er sowohl im unteren als auch im oberen Bereich sicherstellen, dass eine optimale Schlägerhaltung vorliegt, wobei insbesondere durch einen ständigen Reibkontakt zwischen dem Golfschläger und den Führungsringen der Übende jeder Zeit kontrollieren kann, ob der Golfschläger im Kontakt mit den Führungsringen steht. Hierzu ist es erforderlich, den Golfschläger entlang der durch die beiden Führungsringe aufgespannten Ebene zu führen, wobei gleichzeitig der individuelle Ansprechwinkel eingehalten wird. Durch dieses ständige Kontrollieren des Übungsschwunges kann er sich somit ständig verbessern und gleichzeitig der vorgegebenen Ideallinie folgen, sodass ein überaus schneller Lerneffekt eintritt, um einen sicheren Golfschwung zur Erzielung einer maximalen Reichweite bei geringer Krafteinwirkung zu erreichen. Durch den einfachen Aufbau des Trainingsgerätes besteht in vorteilhafter Weise die Möglichkeit, dieses in einem Garten aufzustellen und ohne einen Ball die Übungen vorzunehmen, sodass sich das Gerät auch für den Bereich außerhalb eines Golfplatzes bestens bewährt. Alternativ kann das Trainingsgerät zusammen mit einem Fangnetz verwendet werden, sodass diese Übung auch mit einem Ball ausgeführt werden kann. Das Trainingsgerät kann hierbei aufgrund seines einfachen Aufbaus an die jeweilige Größe der übenden Person und den erforderlichen Ansprechwinkel angepasst werden und ermöglicht somit eine vielfältige Verwendung.

Die beiden Führungsringe sind hierbei so zueinander angeordnet, dass sie hinsichtlich der Form und Größe die Ideallinie für einen Golfschwung beschreiben, wobei bei der Ausübung des Golfschwungs der Golfschläger ständig in Kontakt mit den beiden Führungsringen stehen soll.

Der besondere Vorteil des erfindungsgemäßen Trainingsgerätes besteht darin, dass die beiden Führungsringe zur Anlage eines Golfschlägers vorgesehen sind, welcher auf die beiden Führungsringen auflegbar ist und entlang dieser die Ideallinie folgend nachgeführt wird. Im Idealfall soll der Golfschläger hierbei zu beiden Führungsringen in Kontakt stehen. Dieser Kontakt wird von dem Übenden über den Golfschläger wahrgenommen, sodass er seinen Golfschwung durch ständiges kontrollieren verbessern kann und letztendlich der Ideallinie folgt.

In einer weiteren alternativen Ausführungsform ist vorgesehen, dass die beiden Führungsringe eine innere und äußere Grenze einer dynamischen Linienführung für einen Golfschwung beschreiben, wobei ein auf einem Golfschaft im Führungsschwerpunkt befestigtes Element zwischen den Führungsringen angeordnet sein kann und somit immer zwischen beiden Führungsringen liegen soll und eine Abweichung von dieser Ideallinie bei einer Berührung des Elements mit den Führungsringen spürbar wahrgenommen wird.

Die beiden Führungsringe können derart an einer auf dem Boden stehenden Halterung befestigt sein, dass die nach außen gerichteten Führungsflächen über den gesamten Umfang frei zugänglich sind, wobei auch die beiden Führungsringe ansonsten frei hängend unter einem Neigungswinkel zur Horizontalen gehalten sein können, sodass ein an beiden Führungsringen vorbeigeführter Golfschläger zu einem spürbaren Kontakt führt.

Die Halterung besteht praktischerweise aus einem Aufstellbock, der durch zumindest ein oder auch zwei Standbeine in einem einstellbaren Winkel zur Vertikalen aufstellbar ist, wobei unabhängig davon die Führungsringe und die Halterung lösbar miteinander verbunden sind und insbesondere die Halterung zusammenklappbar ausgebildet ist. Alternative besteht die Möglichkeit, die beiden Führungsringe zusammenklappbar, in etwas in der Mittellinie oberhalb der Halterung auszubilden. Somit kann das Trainingsgerät platzsparend beispielsweise in einer Garage untergestellt werden. Die beiden Standbeine sind schwenkbeweglich an die Halterung angelenkt und können lose in einer Führung geführt oder über eine Kette gehalten werden, die die maximalen Auslenkung begrenzt. Zur Veränderung des Ansprechwinkels kann der Übende durch einseitiges Anheben des Trainingsgeräts, beispielsweise an den Führungsringen, den Ansprechwinkel auch in unebenen Gelände seinen Wünschen entsprechend anpassen.

Somit kann eine Anpassung an die individuellen Bedürfnisse des lernenden Golfspielers erfolgen, wobei die Halterung eine variable Einstellung des Neigungswinkels ermöglicht und die Winkelstellung, entsprechend dem Ansprechwinkel des Golfschlägers zwischen der durch die Führungsringe beschriebenen Ebene und der waagerechten Aufstellfläche, optimal einstellbar ist.

Erfindungsgemäß weist das Trainingsgerät ferner eine frei montierbare Weiche auf, welche einen an den Ringen vorbeigleitenden Golfschläger von der Ebene der Führungsringe abhebt. Durch diese Weiche wird erreicht, dass der Golfschläger beim Durchschwung, also der Teil des Golfschwunges, welcher dem Treffmoment, bei dem das Schlägerblatt den Ball trifft, folgt, an der Idealposition von der Ebene abgehoben wird. Die Idealposition befindet sich hierbei in Kopfhöhe, also lange nach Ballberührung, um die Bewegung des Schlägers in derart zu beeinflussen, dass der Schwung vollständig bis zum Endpunkt der Schlägerhaltung hinter dem Rücken ausgeführt wird.

In bevorzugter Weise wird die Weiche durch einen Steckmechanismus, welcher zwei Ausnehmungen aufweist, auf das Trainingsgerät aufgesteckt und liegt dabei einerseits auf einem Befestigungsbolzen auf und andererseits mit einem Anschlag an zumindest einem Führungsring an und kann so an verschiedenen Positionen des Golfschwungtrainingsgerätes befestigt werden. Hierdurch wird erreicht, dass die Idealposition des Abhebens des Golfschlägers von der durch die Ringe beschriebenen Kurve für den individuellen Golfspieler eingestellt werden kann.

Besonders bevorzugt sind die Steckpositionen dabei so an dem Trainingsgerät angeordnet, dass die Idealposition sowohl für Links- wie auch für Rechtshänder einstellbar ist. Hierzu sind die Steckpositionen spiegelbildlich an korrespondierenden Seiten der Führungsringe vorgesehen.

Die Ringe des Trainingsgerätes können ein T-Profil aufweisen, wobei die Ringe mit ihrer waagrechten Basis an einem Aufstellbock befestigt sind und der Rand des senkrechten Profils den Golfschläger führt. Alternativ kann das T-Profil auch mit der senkrechten Basis an dem Aufstellbock befestigt sein, wobei die waagrechte Fläche den Golfschläger führt. In beiden Ausführungsformen kann die Oberfläche des T-Profils, besonders dort, wo eine Berührung zwischen Golfschläger und T-Profil stattfindet, mit einer Polymerbeschichtung versehen sein, um die Gleitreibung zwischen Golfschläger und Profil zu verringern.

In weiterer Ausgestaltung der Erfindung ist vorgesehen, dass zumindest der äußere Führungsringe im oberen Totpunkt von der Ellipsenform abweichend zwei symmetrisch muldenförmige Vertiefungen aufweist. In diesen Vertiefungen kommt ein Anschlagelement zuliegen, welches verschwenkbar im oberen Totpunkt der Führungsringe befestigt ist, beispielsweise an einer vorhandenen Querstrebe und mit einem in die Ebene des Führungsringes hinein ragenden Anschlag die Bewegung des Golfschlägers beim Aufschwung begrenzt. Für die Verwendung des Trainingsgerätes sowohl für Link- als auch für Rechtshänder ist dieser Anschlag verschwenkbar und kommt jeweils in einer der muldenförmigen Vertiefungen zuliegen.

Damit der Schwung beispielsweise in der Nähe des Ansprechpunktes optimiert wird, kann ferner ein Bremselement vorgesehen sein, welches bei nicht ausreichendem Schwung zur Abbremsung des Golfschlägers führt und den Schwung hemmt, sodass der Übenden den Krafteinsatz und die Schlägergeschwindigkeit verbessern muss. Die Bremselemente können aus Magneten oder aus zwischen den Führungsringen ausgebildeten Bremsflächen im oberen und/oder unteren Bereich bestehen, die beispielsweise nur in Schwungrichtung zum Golfball ansprechen und aus schräg stehenden Borsten oder Gummilippen bestehen.

Zur verbesserten Hilfestellung des lernenden Golfspielers weisen die Führungsringe eine magnetische Oberfläche auf, sind magnetisierbar oder sind mit Magneten bestückt, die einen metallischen oder magnetfeldverstärkten Schaft des Golfschlägers gegen die Führungsringe ziehen, wobei im Falle der magnetisierten Ringe die indifferente Zone der magnetisierten Führungsringe in der Ebene, die durch die Führungsringe aufgespannt ist, liegt. Dadurch ist gewährleistet, dass die Magnetkraft die den Golfschläger an den Ringen halten soll, entlang des Golfschwungs gleichmäßig verteilt ist.

Zur Analyse des Golfschwunges können die Führungsringe alternativ mit elektronischen Sensoren, Sensorgebern oder elektrischen Kontaktflächen, beispielsweise Leiterbahnen auf der Gleit-Seite der Ringe ausgestattet sein, wobei die Kontaktflächen in einzelne Sektoren unterteilbar sind und eine elektronische Schwungauswertung ermöglichen.

Um den Lerneffekt des Trainingsgerätes zur Erlernung des Golfschwungs zu erhöhen, ist ein Golfschläger mit einem Element im Schlägerschwerpunkt versehen, das aus mindestens einem, vorzugsweise zwei Halbschalen und einer Aussparung für den Schlägerschaft besteht, wobei die beiden Halbschalen miteinander verbindbar ausgeführt sind oder das Element für den Golfschläger aus einem Stück besteht und über den Golfschläger steckbar ausgebildet ist. Dieses Element kann dazu dienen, dass der lernende Golfspieler es haptisch erfährt, wenn der Golfschläger während des Schwungs die Ideallinie verlässt.

Ein weitere Ausführungsform des Trainingsgerätes zur Erlernung des Golfschwungs zeichnet sich dadurch aus, dass der Golfschläger oberhalb und unterhalb des Elements mit Sensoren oder Sensorgebern bestückt ist, wodurch der Golfschwung während der gesamten Bewegung überwacht wird und eine spätere Kontrolle möglich ist, sodass das Trainingsgerät zu einer stetigen Verbesserung des Golfschwungs bei ständiger Übung nutzbar ist.

Das Trainingsgerät kann aus verschiedenen Materialien bestehen, beispielsweise die Halterung und/oder die Führungsringe aus Holz, aus einem polymeren Werkstoff, einem Verbundwerkstoff oder aus Metall.

Auch können die Profile der Führungsringe unterschiedlich ausgestaltet sein. Beispielsweise können die Führungsringe aus einem Rohrprofil, einem T-Profil, einem H-Profil, einem L-Profil, einem Halbschalenprofil oder einem X-Profil bestehen, wobei die den Golfschläger berührenden Kanten mit einer die Gleitreibung verringernden polymeren Beschichtung versehen sein können.

Beispielhaft für die vorliegende Erfindung, jedoch nicht einschränkend ist das im Folgenden beschriebene Ausführungsbeispiel.

Es zeigt:
- Fig. 1: in einer Seitenansicht ein Golfschwungtrainingsgerät,
- Fig. 2: in einer weiteren Seitenansicht das Golfschwungtrainingsgerät gemäß Figur 1,
- Fig. 3: die beiden zueinander angeordneten Führungsringe,
- Fig. 4: eine Seitenansicht der Führungsringe mit Anlage eines Golfschlägers,
- Fig. 5: eine erfindungsgemäße Führungsweiche zur Abhebung des Golfschlägers von den Ringen,
- Fig. 6: eine erfindungsgemäße Führungsweiche in perspektivischer Darstellung in eingebautem Zustand,
- Fig. 7: die erfindungsgemäße Führungsweiche aus Figur 6 in einer Seitenansicht,
- Fig. 8: ein erfindungsgemäßes Anschlagelement in einer Seitenansicht und
- Fig. 9: ein Anschlagelement gemäß Fig. 8 in einer Seitenansicht.

Figur 1 zeigt in einer Seitenansicht eine beispielhafte Ausführungsform des Trainingsgeräts 1, mit zwei ineinander liegenden Führungsringen 2 und 3, einem Aufstellbock 4 mit einer kontinuierlichen Winkelverstellung und einer Ansprechposition 5.

Die beiden Führungsringe 2, 3 werden durch den Aufstellbock 4 gehalten, wobei dieser aus einer kreuzförmigen Verstrebungen besteht, an welche zwei abklappbare Standfüße 8 angelenkt sind. Eine Winkelverstellung wird über ein bogenförmiges Verbindungselement 9 ermöglicht, welches einstückig mit jeweils einem der beiden Füße des Aufstellbockes 4, verbunden ist.

Figur 2 zeigt in einer Vorderansicht die gleiche Ausführungsform des Trainingsgeräts 1 wie aus Figur 1 bekannt. In Figur 2 sind der innere Führungsring 2, der äußere Führungsring 3 sowie die Befestigungspositionen 10, 11, 12 und 13 der Führungsringe 2, 3 an dem Aufstellbock 4 erkennbar.

Figur 3 zeigt die Vorderansicht des gleichen Trainingsgeräts 1 abgebildet unter Weglassung des Aufstellbocks 4. Des weiteren sind in der Figur 3 die Auflagepunkte 14 und 15 des Golfschlägers 6 auf den beiden Führungsringen 2, 3 sowie die Schwungrichtung und Abschwungrichtung des Golfschlägers 6 erkennbar. Im Wesentlichen zeigt Figur 3 somit die Ideallinie für den Golfschwung, wobei der Golfschläger 6 entlang der Führungsringe 2, 3 geführt werden muss und zu einem spürbaren Kontakt führt. Alternative kann ein Element 7 zwischen den beiden Führungsringen 2, 3 zuliegen kommen, welches auf dem Schaft des Golfschlägers befestigt wird, sodass bei einem Abweichen von der Ideallinie ein spürbarer Kontakt des Elements 7 mit dem Führungsring 2, 3 auftritt.

Figur 4 zeigt in einer Seitenansicht den Golfschläger 6 sowie zwei an den Golfschläger 6 angebrachte Magnete 16 und 17, die den Golfschläger 6 während des Golfschwungs an den beiden Führungsringen 2, 3 halten. Des weiteren ist in Figur 4 der Ansprechwinkel A angegeben.

In Figur 5 ist eine erfindungsgemäße Führungsweiche 20 dargestellt, welche zwei Ausnehmungen 21 und 22 und ein gebogenes Leitelement 23 aufweist. Die beiden Ausnehmungen 21 und 22 umfassen dabei Verbindungselemente 25, 26, welche die beiden Führungsringe 2 und 3 miteinander verbinden.

In Figur 6 ist die Führungsweiche 20 in perspektivischer Ansicht im eingebauten Zustand dargestellt. Dabei umgreifen die Ausnehmungen 21 und 22 die Verbindungselemente 25 und 26, welche die beiden Führungsringe 2 und 3 miteinander verbinden. Beim Gleiten des Golfschlägers über die Ringe 2 und 3 in angegebener Pfeilrichtung wird der Golfschläger durch ein Leitelement 23 von der Ebene der Führungsringe 2 und 3 abgehoben, sodass der Golfschläger nicht mehr durch die beiden Führungsringe geführt wird und der Golfspieler entsprechend den Golfschläger in Folge des Schwungs freihändig bis zur oberen Endposition führen muss.

In Figur 7 ist die gleiche Führungsweiche wie in den Figuren 5 und 6 dargestellt, jedoch in einer Seitenansicht. Die Führungsweiche 20 umgreift dabei die Verbindungselemente 25 und 26 von verschiedenen Seiten, sodass diese bei Belastung durch den Golfschläger in die Verbindungselemente 25, 26 hineingedrückt wird. Ein Golfschläger, welcher auf der Ebene beziehungsweise auf der Form der Führungsringe 2, 3 entlang gleitet, wird dabei durch die Führungsweiche 20 von dieser Ebene abgehoben und beschreibt dabei den Weg des eingezeichneten Pfeils. Alternativ besteht die Möglichkeit, selbstklemmende Ausnehmungen 21, 22 vorzusehen oder die Führungsweiche 20 durch Federkraft zwischen Führungsringen auf den Verbindungselementen 25, 26 zu halten.

Figur 8 zeigt in einer Seitenansicht ein erfindungsgemäßes Anschlagelement 30, welches verschwenkbar an einer Querstrebe 31 der beiden Führungsringe 2, 3 befestigt ist. Das Anschlagelement 30 besteht aus einem ersten Profilstück 32, beispielsweise aus einem Winkel- oder Flachprofil, welches an der Querstrebe in einem Drehpunkt 33 gelagert ist und am diamentral entgegengesetzten Ende einen Anschlag 34 aufweist. Das Anschlagelement 30 kann von der rechtsseitigen muldenförmigen Vertiefung 27 in die linksseitige muldenförmige Vertiefung 28 überführt werden, sodass das Trainingsgerät 1 sowohl von Rechts- als auch von Linkshändern benutzt werden kann. Während des Aufschwungs wird der Golfschläger entlang der Führungsringe 2, 3 bis zu dem Anschlag 34 bewegt, bevor der Rückschwung eingeleitet wird.

Figur 9 zeigt das Anschlagelement 30 nochmals in einer Draufsicht, aus der erkennbar ist, dass der Anschlag 34 gegenüber der Ebene des Führungsringes 3 hervorsteht.

Ein Golfspieler stellt das Trainingsgerät 1 unter seinem Ansprechwinkel A, der von dem Trainingsgerät 1 beschrieben wird und durch die Ebene der Führungsringe 2, 3 und der Waagerechten, auf und nimmt im Trainingsgerät 1 die Ansprechposition 5 gemäß Figur 1 und 2 ein. Zum Ausführen eines Golfschwungs gleitet der lernende Golfspieler mit dem Golfschläger 6 an den beiden Führungsringen 2 und 3 entlang und spürt einen direkten Kontakt mit beiden Führungsringen 2, 3. Sofern zusätzlich ein Element 7 an den Golfschläger 6 angebracht ist darf der Golfspieler weder den inneren 1 noch den äußeren Führungsring 2 berühren, während der Golfschlägerschaft beide Führungsringe 2, 3 in den Positionen 14 und 15 berührend in Schwungrichtung an den Führungsringen 2, 3 entlang gleitet. Zur Begrenzung des Aufschwunges ist ein Anschlagelement 30 vorgesehen, während zur Erreichung der optimalen Position nach Beendigung des Golfschlages eine Führungsweiche 20 den Schläger von den Führungsringen 2, 3 abhebt und eine Bewegung hinter den Kopf des Übenden veranlasst.

In einer bevorzugten Ausführungsform des Golfschwungtrainingsgeräts weist entweder der Golfschläger 6 in den Positionen 16 und 17 einen Magneten 18 auf und/oder die Führungsringe 2, 3 sind selbst magnetisch, sodass die Magnetkraft der Magneten 18 in Positionen 16 und 17 den Golfschläger 6 an den Führungsringen 2, 3 hält und somit den lernenden Golfspieler unterstützt, die Ideallinie und Stellung des Golfschlägers 6 im Schwung zu finden. Zusätzlich besteht die Möglichkeit ein Bremselement im oberen und/oder unteren Bereich vorzusehen, welches den Schwung abbremst und somit den Golfspieler beziehungsweise Übenden veranlasst einen Schwung mit einem größeren Krafteinsatz und verbesserten Schwung auszuführen.

### Bezugszeichenliste

- 1: Trainingsgerät
- 2: Führungsring
- 3: Führungsring
- 4: Aufstellbock
- 5: Ansprechposition
- 6: Golfschläger
- 7: Element
- 8: Standfuß
- 9: Verbindungselement
- 10: Befestigungsposition
- 11: Befestigungsposition
- 12: Befestigungsposition
- 13: Befestigungsposition
- 14: Auflagepunkt
- 15: Auflagepunkt
- 18: Magnet
- 20: Führungsweiche
- 21: Ausnehmung
- 22: Ausnehmung
- 23: Leitelement
- 25: Verbindungselement
- 26: Verbindungselement
- 27: Vertiefung
- 28: Vertiefung
- 30: Anschlagelement
- 31: Querstrebe
- 32: Profilstück
- 33: Drehpunkt
- 34: Anschlag
- A: Ansprechwinkel

## Patentansprüche

1. Trainingsgerät (1) für Golfschwünge mit zwei durch eine Halterung zumindest teilweise beabstandet zueinander und in einer zur Horizontalen geneigt verlaufenden Ebene angeordnete Führungsringe (2, 3), die elliptisch und geschlossen ausgebildet sind und an die ein Golfschläger (6) anlegbar sowie entlang einer Ideallinie für einen Golfschwung führbar ist,
**dadurch gekennzeichnet,**
**dass** die Führungsringe (2, 3) jeweils eine Führungsfläche aufweisen, die zu einer Seite der Ebene der Führungsringen (2, 3) weisen und von dieser Seite frei zugänglich angeordnet sind.

2. Trainingsgerät (1) nach Anspruch 1,
**dadurch gekennzeichnet,**
**dass** der Neigungswinkel zwischen der Ebene der Führungsringe (2, 3) und der Horizontalen dem Ansprechwinkel (A) des Golfschlägers (6) entspricht.

3. Trainingsgerät (1) nach einem der vorhergehenden Ansprüche,
**dadurch gekennzeichnet,**
**dass** die Halterung aus einem Aufstellbock (4) besteht, der durch zumindest einen Standfuß (8) in einem einstellbaren Winkel zur Horizontalen angeordnet ist oder zwei unabhängige Standfüße (8) aufweist, die durch ein Verbindungselement (9) schwenkbeweglich geführt sind oder durch eine Kette in ihrer Beweglichkeit eingeschränkt sind und/oder dass die Führungsringe (2, 3) und die Halterung miteinander verbunden sind und insbesondere die Halterung zusammenklappbar ausgebildet ist und/oder die Führungsringe (2, 3) über ein Scharnier zusammenklappbar ausgebildet sind.

4. Trainingsgerät (1) nach einem der vorhergehenden Ansprüche,
**dadurch gekennzeichnet,**
**dass** eine Führungsweiche (20) an den Führungsringen (2, 3) angeordnet ist, wobei die Führungsweiche (20) Ausnehmungen (21, 22) zur Steckmontage aufweist und einerseits auf einem Befestigungsbolzen aufliegt und andererseits mit einem Anschlag an zumindest einem Führungsring (2, 3) anliegt.

5. Trainingsgerät (1) nach Anspruch 4,
**dadurch gekennzeichnet,**
**dass** verschiedene Positionen zur Steckmontage, bevorzugt zueinander spiegelsymmetrische Positionen zur Steckmontage, vorhanden sind.

6. Trainingsgerät (1) nach einem der vorhergehenden Ansprüche,
**dadurch gekennzeichnet,**
**dass** die Führungsringe (2, 3) jeweils aus einem T-Profil bestehen, welches mit seiner waagerechten Basis oder mit seiner senkrechten Basis auf einem Träger befestigt ist.

7. Trainingsgerät (1) nach einem der vorhergehenden Ansprüche,
**dadurch gekennzeichnet,**
**dass** die Führungsflächen der Führungsringe (2, 3) mit einer die Gleitreibung verringernden Polymerbeschichtung versehen sind.

8. Trainingsgerät (1) nach einem der vorhergehenden Ansprüche,
**dadurch gekennzeichnet,**
**dass** der äußere Führungsring (3) im oberen Totpunkt von der Ellipsenform abweichend zwei symmetrisch angeordnete, muldenförmige Vertiefungen (27, 28) aufweist und/oder dass im oberen Totpunkt der Führungsringe (2, 3) ein Anschlagelement (30) vorgesehen ist, welches an einer vorhandenen Querstrebe (31) verschwenkbar befestigt ist und einen in die Ebene der Führungsringe (2, 3) hinein ragenden Anschlag (34) aufweist.

9. Trainingsgerät (1) nach einem der vorhergehenden Ansprüche,
**dadurch gekennzeichnet,**
**dass** im oberen Bereich, unteren Bereich und/oder in bestimmten Segmentabschnitten der Führungsringe (2, 3) Magnete (18) angeordnet sind und/oder dass zwischen den Führungsringen (2, 3) zumindest in einem oberen und/oder unteren Bereich Bremsflächen ausgebildet sind, die vorzugsweise nur in Schwungrichtung zum Golfball ansprechen und aus schräg stehenden Borsten oder Gummilippen bestehen.

10. Trainingsgerät (1) nach einem der Ansprüche 1 bis 9,
**dadurch gekennzeichnet,**
**dass** die Führungsringe (2, 3) eine magnetische Oberfläche aufweisen oder magnetisierbar sind, wobei die indifferente Zone der magnetisierten Führungsringe (2, 3) in der Ebene liegt, die durch die Führungsringe (2, 3) aufgespannt ist.

11. Trainingsgerät (1) nach einem der vorhergehenden Ansprüche,
**dadurch gekennzeichnet,**
**dass** die Führungsringe (2, 3) mit elektronischen Sensoren oder elektrischen Kontaktflächen, beispielsweise Leiterbahnen, ausgestattet sind, wobei die Kontaktflächen in einzelne Sektoren unterteilbar sind.

12. Trainingsgerät (1) nach einem der vorhergehenden Ansprüche,
**dadurch gekennzeichnet,**
**dass** die Halterung und/oder die Führungsringe (2, 3) aus Holz, einem polymeren Werkstoff, einem Verbundwerkstoff oder aus Metall gefertigt sind.

13. Trainingsgerät (1) nach einem der vorhergehenden Ansprüche,
**dadurch gekennzeichnet,**
**dass** die Führungsringe (2, 3) aus einem Rohrprofil, einem T-Profil, einem H-Profil, einem L-Profil, einem Halbschalenprofil oder einem X-Profil bestehen.

## Claims

1. Exercise device (1) for golf swings with two guide rings (2, 3) arranged at least partially spaced apart by a mounting and in a plane extending obliquely with respect to the horizontal line, wherein the guide rings (2, 3) have an elliptic and closed design and a golf club (6) can be placed at them and guided along an ideal line for a golf swing,
**characterized in that**
the guide rings (2, 3) each comprise a guiding surface facing to one side of the plane of the guide rings (2, 3) and are arranged to be freely accessible from this side.

2. Exercise device (1) according to claim 1,
**characterized in that**
the angle of inclination between the plane of the guide rings (2, 3) and the horizontal line corresponds to the angle of attack (A) of the golf club (6).

3. Exercise device (1) according to one of the preceding claims,
**characterized in that**
the mounting consists of an erectable frame (4) that is arranged by at least one pedestal (8) at an adjustable angle to the horizontal line or comprises two independent pedestals (8) which are guided by a connection element (9) by a swiveling movement, or the movability of which is restricted by a chain, and/or that the guide rings (2, 3) and the mounting are connected to each other and in particular the mounting is designed to be foldable and/or the guide rings (2, 3) are designed to be foldable by means of a hinge.

4. Exercise device (1) according to one of the preceding claims,
**characterized in that**
a guide switch (20) is arranged at the guide rings (2, 3), the guide switch (20) comprising recesses (21, 22) for plug assembly and on the one hand resting on a fastening bolt and on the other hand lying against at least one guide ring (2, 3) with a stop.

5. Exercise device (1) according to claim 4,
**characterized in that**
various positions for the plug assembly, preferably mirror-symmetric positions for the plug assembly, exist.

6. Exercise device (1) according to one of the preceding claims,
**characterized in that**
the guide rings (2, 3) each consist of a T-profile which is fixed on a support with its horizontal base or with its vertical base.

7. Exercise device (1) according to one of the preceding claims,
**characterized in that**
the guide surfaces of the guide rings (2, 3) are provided with a polymer coating reducing the sliding friction.

8. Exercise device (1) according to one of the preceding claims,
**characterized in that**
the outer guide ring (3) comprises in the upper dead center deviating from the elliptic shape two symmetrically arranged, cavity-like hollow spaces (27, 28), and/or that in the upper dead center of the guide rings (2, 3), a stop element (30) is provided which is fixed at an existing cross strut (31) to be swiveled and comprises a stop (34) projecting into the plane of the guide rings (2, 3).

9. Exercise device (1) according to one of the preceding claims,
**characterized in that**
in the upper region, the lower region and/or in certain segment sections of the guide rings (2, 3), magnets (18) are arranged, and/or that between the guide rings (2, 3) at least in one upper and/or lower area braking surfaces are formed which preferably only respond to the golf ball in the direction of swing and consist of diagonal bristles or rubber lips.

10. Exercise device (1) according to one of claims 1 to 9,
**characterized in that**
the guide rings (2, 3) comprise a magnetic surface or are magnetizable, where the indifferent zone of the magnetized guide rings (2, 3) is in the plane
spanned by the guide rings (2, 3).

11. Exercise device (1) according to one of the preceding claims,
**characterized in that**
the guide rings (2, 3) are equipped with electronic sensors or electric contact surfaces, for example strip conductors, where the contact surfaces can be subdivided into individual sectors.

12. Exercise device (1) according to one of the preceding claims,
**characterized in that**
the mounting and/or the guide rings (2, 3) are made of wood, a polymeric material, a composite material or of metal.

13. Exercise device (1) according to one of the preceding claims
**characterized in that**
the guide rings (2, 3) consist of a tube profile, a T-profile, an H-profile, an L-profile, a half-shell profile or an X-profile.

## Revendications

1. Appareil d'entraînement (1) pour de swing de golf doté de deux anneaux de guidage (2, 3) espacés au moins partiellement d'une certaine distance l'un de l'autre par un support et disposé dans un plan incliné par rapport à la verticale, lesdits anneaux étant définis de forme elliptique et fermée et pouvant maintenir et guider un club de golf (6) le long d'une ligne idéale pour un swing de golf, **caractérisé par le fait que** les anneaux de guidage (2, 3) présentent chacun une surface de guidage, qui montrent sur un côté du plan des anneaux de guidage et qui sont disposés, de ce côté, de manière librement accessible.

2. Appareil d'entraînement (1) selon la revendication 1, **caractérisé par le fait que** l'angle d'inclinaison entre le plan des anneaux de guidage (2, 3) et l'horizontale correspond à l'angle de captage (A) du club de golf (6).

3. Appareil d'entraînement (1) selon l'une des revendications précédentes, **caractérisé par le fait que** le support est constitué d'un châssis (4), disposé à un angle réglable par rapport à l'horizontale par l'intermédiaire d'au moins un pied d'appui (8) ou présentant deux pieds d'appui (8) indépendants, qui sont guidés de manière pivotante par un élément de liaison (9) ou sont limités dans leur mobilité par une chaîne et/ou que les anneaux de guidage (2, 3) et le support sont reliés entre eux et en particulier le support est formé de manière pliable et/ou les anneaux de guidage (2, 3) sont formés de manière pliable par l'intermédiaire d'une charnière.

4. Appareil d'entraînement (1) selon l'une des revendications précédentes, **caractérisé par le fait qu'**un séparateur de guidage (20) est disposé sur les anneaux de guidage (2, 3), le séparateur de guidage (20) présentant des évidements (21, 22) prévus pour le montage par enfichage et s'appuie d'un côté sur un boulon de fixation et repose d'un autre côté sur au moins un anneau de guidage (2, 3) avec une butée.

5. Appareil d'entraînement (1) selon la revendication 4, **caractérisé par le fait que** diverses positions prévues pour le montage par enfichage sont disponibles, préférentiellement des positions symétriquement en regard prévues pour le montage par enfichage.

6. Appareil d'entraînement (1) selon l'une des revendications précédentes, **caractérisé par le fait que** les anneaux de guidage (2, 3) sont chacun constitués d'un profil en T, qui est fixé par sa base horizontale ou par sa base verticale sur un support.

7. Appareil d'entraînement (1) selon l'une des revendications précédentes, **caractérisé par le fait que** les surfaces de guidage des anneaux de guidage (2, 3) sont dotées d'un revêtement polymère diminuant le frottement de glissement.

8. Appareil d'entraînement (1) selon l'une des revendications précédentes, **caractérisé par le fait que** l'anneau de guidage extérieur (3) présente dans le point mort supérieur, différant de la forme elliptique, deux renfoncements (27, 28) en forme d'auge disposés symétriquement et/ou qu'un élément de butée (3a) est prévu dans le point mort supérieur des anneaux de guidage (2, 3), qui est fixé de manière pivotable à une traverse (31) disponible et présente une butée (34) faisant saillie dans le plan des anneaux de guidage (2, 3).

9. Appareil d'entraînement (1) selon l'une des revendications précédentes, **caractérisé par le fait que** des aimants (18) sont disposés dans la zone supérieure, dans la zone inférieure et/ou dans certaines sections de segment des anneaux de guidage (2, 3) et/ou que des surfaces de freinage sont formées entre les anneaux de guidage (2, 3) au moins dans une zone supérieure et/ou une zone inférieure, qui se déclenchent préférentiellement seulement dans le sens du swing jusqu'à la balle de golf et sont constituées de poils inclinés ou de lèvres de caoutchouc.

10. Appareil d'entraînement (1) selon une des revendications 1 à 9, **caractérisé par le fait que** les anneaux de guidage (2, 3) présentent une surface magnétique ou pouvant être magnétisée, la zone indifférente des anneaux de guidage (2, 3) magnétisés se trouvant dans le plan formé par les anneaux de guidage (2, 3).

11. Appareil d'entraînement (1) selon l'une des revendications précédentes, **caractérisé par le fait que** les anneaux de guidage (2, 3) sont équipés de capteurs électroniques ou de surfaces de contact électriques, par exemple de circuits imprimés, les surfaces de contact étant séparables en secteurs distincts.

12. Appareil d'entraînement (1) selon l'une des revendications précédentes, **caractérisé par le fait que** le support et/ou les anneaux de guidage (2, 3) sont fabriqués en bois, en matériau polymère, en matériau composite ou en métal.

13. Appareil d'entraînement (1) selon l'une des revendications précédentes, **caractérisé par le fait que** les anneaux de guidage (2, 3) sont constitués d'un profil tubulaire, d'un profil en T, d'un profil en H, d'un profil en L, d'un profil en demi-coque ou d'un profil en X.
